# EUROPÄISCHE PATENTSCHRIFT

(11) **EP 0 381 803 B1**
(45) Veröffentlichungstag und Bekanntmachung des Hinweises auf die Patenterteilung: **31.03.1993**
(21) Anmeldenummer: 89106492.5
(22) Anmeldetag: 12.04.1989
(51) Int. Cl.: B65D 85/50

(54) **Verpackungseinheit für Zierpflanzen, insbesondere Blumensträusse**
Packing unit for ornamental plants, especially bunches of flowers
Unité d'emballage pour plantes ornamentales, en particulier pour bouquets de fleurs

(30) Priorität: 10.02.1989 DE 3903911; 08.03.1989 DE 8902807 U
(43) Veröffentlichungstag der Anmeldung: 16.08.1990
(73) Patentinhaber: FLEURWIND BLUMENVERPACKUNG GMBH, D-71691 Freiberg (DE)
(72) Erfinder: Spang, Hans-Peter, D-7149 Freiberg (DE)
(74) Vertreter: Witte, Alexander, Dr.-Ing.

(56) Entgegenhaltungen:
- DE-U- 8 512 154
- FR-A- 2 309 427
- US-A- 3 924 354

## Beschreibung

Die Erfindung betrifft eine Verpackungseinheit für Zierpflanzen, insbesondere Blumensträuße, mit einer starren Haltemanschette, die eine zentrale Öffnung zum Durchstecken von Stielen der Zierpflanzen und Mittel zum Fixieren derselben an der Haltemanschette aufweist, mit einer die Zierpflanzen umgebenden, starren Umhüllung von im wesentlichen prismatischer Gestalt, in der die Haltemanschette an ihrem Umfang fixierbar ist.

Eine Verpackungseinheit der vorstehend genannten Art ist aus dem DE-Gm 86 12 072.7 bekannt.

Die bekannte Verpackungseinheit geht von dem Gedanken aus, daß es für den Versender eines Blumengrußes wünschenswert ist, den Blumenstrauß auch dann selbst aussuchen und zusammenstellen zu können, wenn der Blumenstrauß an einen entfernten Ort geschickt werden soll. Die hierzu vorgesehene bekannte Verpackungseinheit weist eine zylindrisch-topfförmige Haltemanschette auf, in deren scheibenförmigem Oberteil eine zentrale Öffnung zum Durchstecken der Blumenstiele angeordnet ist. Die Öffnung ist mit Haltekrallen versehen, um den durchgesteckten Blumenstrauß an seinen Stielen zu fixieren. Die Haltemanschette wird dann mit dem eingesteckten Blumenstrauß in eine zylindrische Umhüllung aus transparentem Material eingeschoben, die mittels eines Deckels verschließbar ist, um ein für den Erhalt der Frische des Blumenstraußes zuträgliches Klima einstellen zu können. Die auf diese Weise gebildete Einheit wird nochmals in eine Umverpackung aus elastischem Material, beispielsweise aus Schaumstoff, eingesetzt und kann dann verschickt werden.

Bei der bekannten Verpackungseinheit kann die Haltemanschette in der Umhüllung dadurch in der Höhe fixiert werden, daß in der Umhüllung Durchbrüche vorgesehen sind, durch die hindurch der Kragen der Haltemanschette zugänglich ist. Mittels eines breiten Klebebandes wird nun der Durchbruch und ein Bereich um den Durchbruch herum überklebt, so daß eine Klebeverbindung zwischen Kragen um Umhüllung hergestellt wird.

Die bekannte Verpackungseinheit ist von zylindrischer Gestalt, so daß die Lagerung derartiger Verpackungseinheiten problematisch ist, weil verhältnismäßig viel Raum benötigt wird, um einen gewissen Vorrat an Verpackungseinheiten zur Verfügung zu haben.

Aus dem DE-Gm 85 12 154 ist eine weitere Verpackungseinheit der eingangs genannten Art bekannt, bei der die Haltemanschette mit radial von einem scheibenförmigen Bereich abstehenden Laschen versehen ist, die geringfügig elastisch nach außen vorstehen, so daß die in eine zylindrische Umhüllung eingeschobene Haltemanschette unter Reibschluß festgeklemmt werden kann.

Diese bekannte Verpackungseinheit hat jedoch den Nachteil, daß die Befestigung der Haltemanschette in der Umhüllung nicht in jedem Fall ausreichend stabil ist, um während des Transportes der Verpackungseinheit auftretende Stöße auszugleichen.

Schließlich ist noch eine weitere Verpackungseinheit aus der DE-OS 35 14 796 bekannt, bei der zwei konische, becherartige Umhüllungsteile aufeinandersetzbar sind, um beispielsweise einen Blumentopf mit einer Zierpflanze einzuschließen.

Auch diese Verpackungseinheit hat den Nachteil, daß das Lagern aufwendig ist, weil die Verpackungseinheit verhältnismäßig viel Platz in Anspruch nimmt.

Der Erfindung liegt demgegenüber die Aufgabe zugrunde, eine Verpackungseinheit der eingangs genannten Art dahingehend weiterzubilden, daß sie vor dem Gebrauch auf kleinem Raum gelagert werden kann, daß sie einfach im Aufbau und damit preisgünstig in der Herstellung ist und daß schließlich die Befestigung der Haltemanschette an der Umhüllung so stabil vorgenommen werden kann, daß die Verpackungseinheit auch größere Stöße beim Transport übersteht, ohne daß sich die Zierpflanze in der Verpackungseinheit löst.

Diese Aufgabe wird erfindungsgemäß dadurch gelöst, daß die Umhüllung aus einem äußeren Umkarton und einem beim Verpacken der Zierpflanze darin verschiebbaren Bodenteil besteht, daß Wandabschnitte des Bodenteils in verpacktem Zustand in ihrer Unterseite mit der Unterseite des Umkartons fluchten und an ihrer Oberseite mit dem Umfang der Haltemanschette verbunden sind.

Die der Erfindung zugrundeliegende Aufgabe wird auf diese Weise vollkommen gelöst. Die verwendete Umhüllung besteht nämlich aus Zuschnitten, die in abgewickelter bzw. auseinandergefalteter Form auf geringstem Raum gelagert werden können. Beim Zusammensetzen der Umhüllung für das Herstellen der Verpackungseinheit entsteht dabei ein hochstabiler Verbund von Umhüllung und Haltemanschette, bei dem die Haltemanschette mit hoher Festigkeit an der Umhüllung fixiert werden kann. Für die Herstellung der Zuschnitte der Umhüllung sind auch keine speziellen Werkzeuge erforderlich, so daß die Verpackungseinheit insgesamt kostengünstig herstellbar ist.

Bei einer bevorzugten Ausbildung der erfindungsgemäßen Verpackungseinheit besteht die Haltemanschette in an sich bekannter Weist im wesentlichen aus einer vorzugsweise kreisförmigen Scheibe mit einem an deren Umfang rechtwinklig davon abstehenden, umlaufenden Kragen und das Bodenteil ist als nach oben offener, vorzugsweise würfelförmiger Behälter ausgebildet, wobei die Wandabschnitte an ihrer Oberseite mit vertikalen ersten Einschnitte versehen sind und der Kragen von oben in die ersten Einschnitte einsteckbar ist.

Diese Maßnahmen haben den Vorteil, daß der Zuschnitt für den z.B. würfelförmigen Behälter als einfacher Kartonzuschnitt mit ebenen Begrenzungslinien ausgeführt werden kann, wobei jedoch nach dem Zusammenfalten des Bodenteils ein mechanisch stabiles Gebilde entsteht, das in einfacher Weise durch Zusammenstecken mit der Haltemanschette verbunden werden kann. Durch das Einstecken des Randes der Haltemanschette in die Einschnitte entsteht ein Bereich großer Überlappung von Rand und Wandabschnitt, in dem Verbindungsmittel verschiedenster Art eingesetzt werden können. Es versteht sich dabei, daß der Behälter auch quaderförmig, mit beliebigem vieleckigem Querschnitt oder kreiszylindrisch ausgebildet sein kann.

Bei einer besonders bevorzugten Weiterbildung dieses Ausführungsbeispiels sind die Wandabschnitte unterhalb der ersten Einschnitte mit einer Ausnehmung versehen.

Diese Maßnahme hat den Vorteil, daß der Überlappungsbereich von Rand und Wandabschnitt von unten zugänglich ist, so daß in weiterer bevorzugter Weiterbildung dieses Ausführungsbeispiels der Kragen mit den zwischen den ersten Einschnitten liegenden Bereichen der Wandabschnitte durch Heftklammern verbunden werden kann.

Auf diese Weise entsteht ein äußerst stabiler Verbund von Haltemanschette und Bodenteil und zwar unter Zuhilfenahme eines Werkzeuges, nämlich eines Klammerapparates, der ohnehin in Betrieben von Floristen vorhanden ist.

Bei einer weiteren bevorzugten Gruppe von Ausführungsbeispielen ist der Umkarton an seinen Ecken mit die Ecke überspannenden zweiten Einschnitten versehen.

Diese Maßnahme hat den Vorteil, daß das in den Umkarton eingesetzte Bodenteil in Längsrichtung des Umkartons fixiert werden kann, indem die Ecken an der zweiten Einschnitten eingedrückt werden, so daß ein nach innen vorspringender Abschnitte entsteht, der das Bodenteil in Längsrichtung des Umkartons fixiert.

Besonders bevorzugt ist dabei, wenn die zweiten Einschnitte von den Ecken weg derart nach oben geneigt sind, daß beim Eindrücken des von den zweiten Einschnitten umgebenden Bereichs der Ecke ein nach innen umgefalzter Eckenabschnitt entsteht, dessen Unterkante waagerecht verläuft und einen Anschlag für das in den Unterkarton eingesetzte Bodenteil im verpackten Zustand bildet.

Diese Maßnahme hat den Vorteil, daß die Anschlagwirkung des nach innen umgefalzten Eckenabschnitts optimal ist, weil die Unterkante zur Ecke einen Winkel von 90° einschließt.

Schließlich sind noch Ausführungsbeispiele der Erfindung bevorzugt, bei denen das Bodenteil einen geschlossenen Bodenabschnitt aufweist und der Bodenabschnitt mit dem Umkarton durch Klebestreifen verbunden ist.

Diese Maßnahme hat den Vorteil, daß der Materialaufwand für den Umkarton reduziert wird, weil die Verpackungseinheit nach unten durch den Bodenabschnitt des Bodenteils abgeschlossen wird.

Bei weiteren bevorzugten Ausführungsbeispielen der Erfindung ist ein Folienbeutel um die Zierpflanze herum angeordnet.

Diese Maßnahme hat den Vorteil, daß auch während des Versendens der Verpackungseinheit ein Mikroklima um die Zierpflanze herum erzeugt werden kann, das der jeweiligen Pflanzenart zuträglich ist. So kann beispielsweise der Folienbeutel vor dem Verschließen innen mit einer Wassersprüheinrichtung befeuchtet werden, damit die Zierplfanze in einer feuchten Umgebung ist.

Bei einer Weiterbildung dieses Ausführungsbeispiels umhüllt der Folienbeutel die Zierpflanze und die Haltemanschette.

Diese Maßnahme hat den Vorteil, daß zunächst die Zierpflanze in der Haltemanschette festgesteckt und alsdann der Verbund von Zierpflanze und Haltemanschette in den Folienbeutel eingeführt wird. Dies kann vorzugsweise dadurch geschehen, daß ein einseitig verschlossener Folienbeutel verwendet wird, in den die Zierpflanze mit der Haltemanschette, mit der Zierpflanze voran, eingeführt wird, damit der Folienbeutel dann unten um die Stiele der Zierpflanze herum mit einem Band o. dgl. dicht verschlossen werden kann. Auf diese Weise befinden sich die Zierplfanze und die Haltemanschette in dem Inneren des Folienbeutels, in dem dann das geeignete Mikroklima eingestellt werden kann.

Ferner ist bei dem letztgenannten Ausführungsbeispiel bevorzugt, wenn der Foliebeutel zusammen mit dem Kragen und den Bereichen der Wandabschnitte durch Heftklammern verbunden ist, wenn diese Befestigungsart gewählt ist.

Diese Maßnahme hat den Vorteil, daß nicht nur die Zierpflanze und die Haltemanschette, sondern auch der Folienbeutel zuverlässig befestigt sind und sich während des Transportes nicht lösen können.

Weitere Vorteile ergeben sich aus der Beschreibung und der beigefügten Zeichnung.

Ausführungsbeispiele der Erfindung sind in der Zeichnung dargestellt und werden in der nachfolgenden Beschreibung näher erläutert. Es zeigen:
- Fig. 1: eine perspektivische Darstellung eines Zuschnitts, wie er für ein Bodenteil einer erfindungsgemäßen Verpackungseinheit verwendet werden kann;
- Fig. 2: eine Variante des Zuschnitts gemäß Fig. 1;
- Fig. 3: ein Bodenteil einer erfindungsgemäßen Verpackungseinheit im zusammengefalteten Zustand;
- Fig. 4: eine perspektivische Ansicht einer Haltemanschette;
- Fig. 5: eine Schnittdarstellung durch die Haltemanschette der Fig. 4, eingesetztem Blumenstrauß;
- Fig. 6: eine perspektivische Ansicht eines in einer Haltemanschette gehaltenen Blumenstraußes, in einem Zustand, in dem die Haltemanschette auf ein Bodenteil aufgesetzt ist;
- Fig. 7: eine perspektivische Ansicht eines Umkartons einer erfindungsgemäßen Verpackungseinheit, in teilweise zusammengefaltetem Zustand;
- Fig. 8: in vergrößertem Maßstab einen Ausschnitt aus einem Bodenbereich einer erfindungsgemäßen Verpackungseinheit.

In Fig. 1 bezeichnet 10 insgesamt einen Zuschnitt aus einem starren, jedoch faltbaren Material, insbesondere Pappe, Wellpappe, Karton, Kunststoff oder dgl.. Der Zuschnitt 10 weist insgesamt vier nebeneinanderliegende Wandabschnitte 11 sowie eine Klebelasche 12 am äußersten Rand eines der Wandabschnitte 11 auf. Unten an die Wandabschnitte 11 sind jeweils Bodenabschnitte 13 angesetzt, wobei die Bodenabschnitte 13 in seitlicher Richtung durch erste Einschnitte 14 voneinander getrennt sind. Mittels Falzlinien 15 können die Wandabschnitte 11 zueinander und die Bodenabschnitte 13 zu den Wandabschnitten 11 hin in den mit Pfeilen bezeichneten Richtungen zusammengefaltet werden.

An den von den Bodenabschnitten 13 weg weisenden Oberkanten sind die Wandabschnitte 11 mit jeweils einem Paar zweiter Einschnitte 18 versehen, die voneinander beabstandet sind. Unterhalb der zweiten Abschnitte 18 ist jeweils eine halbkreisförmige Ausnehmung 19 vorgesehen.

Fig. 2 zeigt eine Variante des Zuschnitts mit denselben Bezugszeichen wie Fig. 1, die jedoch jeweils mit einem ′ versehen sind, soweit entsprechende Elemente bezeichnet sind. Im Gegensatz zum Ausführungsbeispiel der Fig. 1 weist der Zuschnitt 10′ gemäß Fig. 2 nur einen einzigen gemeinsamen Bodenabschnitt 13′ auf, der etwa quadratisch gestaltet ist und an allen vier Seiten mit Wandabschnitten 11′ versehen ist.

Werden die Zuschnitte 10 oder 10′ gemäß Fig. 1 oder 2 in der mit den Pfeilen angedeuteten Richtung zusammengefaltet und an den aneinandergrenzenden Kanten miteinander verklebt, beispielsweise unter Zuhilfenahme der Klebelasche 12 in Fig. 1, so entsteht ein Bodenteil 20, wie dies in Fig. 3 in perspektivischer Ansicht gezeigt ist. Das Bodenteil 20 ist von würfelförmiger Gestalt, verfügt über einen nach unten geschlossenen Bodenabschnitt 13 und ist nach oben offen.

Fig. 4 zeigt eine Haltemanschette 30, die im wesentlichen aus einer näherungsweise kreisförmigen Scheibe 31 besteht, von deren Peripherie unter 90° ein umlaufender Kragen 32 absteht. In die Scheibe 31 sind radial verlaufende Verstärkungssicken 33 eingebracht, um die mechanische Stabilität der Haltemanschette 30 zu erhöhen.

Nach innen laufen die Sicken 33 in ein vertieftes Mittelteil 34 aus, das mit dritten Einschnitten 35 versehen ist. Die dritten Einschnitte 35 erstrecken sich radial zu einem Mittelpunkt des vertieften Mittelteils 34, so daß sie hierdurch Krallen 36 bilden, die aus dem Mittelteil 34 nach oben oder unten elastisch ausgelenkt werden können.

In Fig. 5 ist veranschaulicht, daß ein Blumenstrauße 40 im Bereich seiner Stiele 42 mit einer Bindestelle 41, beispielsweise einer Bastschnur, gebunden ist. Der Blumenstrauß 40 ist durch die von den dritten Einschnitten 35 gebildete Öffnung im Mittelteil 34 der Manschette 30 hindurchgesteckt und wird durch die nach oben elastisch umgebogenen Krallen 36 in der Haltemanschette 30 gehalten.

Das Gebilde aus Haltemanschette 30 und Blumenstrauß 40 wird nun - ggf. nach Umhüllung mit einem Beutel 43 aus Kunststoffolie - von oben auf das Bodenteil 20 gemäß Fig. 3 aufgesetzt, wie dies in Fig. 6 dargestellt ist. Besonders bevorzugt ist dabei jedoch, wenn der Blumenstrauß 40 zusammen mit der Haltemanschette 30 in den Folienbeutel 43 eingeführt wird, und zwar mit dem Blumenstrauß 40 voran in den einseitig geschlossenen Folienbeutel 43. Auf diese Weise kann das offene Ende des Folienbeutels 43, wie in Fig. 5 dargestellt, in der Höhe der Stiele an diesen zusammengebunden und damit dicht verschlossen werden.

Die Anordnung ist dabei so getroffen, daß der Kragen 32 von oben in die zweiten Einschnitte 18 eingeführt wird, so daß die Haltemanschette 30 nicht nur in der Ebene der Scheibe 31, sondern auch nach unten hin fixiert ist. Die Höhe des Bodenteils 20 ist dabei so bemessen, daß die Stiele 42 des Blumenstraußes 40 genügend Platz zur Verfügung haben.

Durch die Ausnehmungen 19 kann nun ein üblicher Klammerapparat eingeführt werden, um im Bereich des überlappenden Abschnittes 45 zwischen Kragen 32 und Wandabschnitt 11 eine Heftklammer 46 anzubringen. Auf diese Weise wird die Haltemanschette 30 im Bodenteil 20 in horizontaler und vertikaler Richtung fixiert. Dabei stört nicht, daß der Folienbeutel 43 den Blumenstrauß 40 und die Haltemanschette 30 umgibt, weil der Folienbeutel 43 beim Aufstecken der Haltemanschette 30 sich nach innen um den Kragen 32 herum einschlägt und dann zusammen mit dem Kragen 32 festgeklammert wird, wie dies weiter unten zu Fig. 8 noch erläutert wird.

Mit 50 ist in Fig. 6 angedeutet, daß der Blumenstrauße 40 mit dem Bodenteil 20 und der Haltemanschette 30 noch durch einen Umkarton umhüllt wird.

Fig. 7 zeigt den Umkarton 50 in teilweise zusammengefaltetem Zustand.

Man erkennt, daß der Umkarton 50 von quaderförmiger Gestalt mit quadratischem Querschnitt ist, der geringfügig größer als der Außenquerschnitt des Bodenteils 20 ist, so daß das Bodenteil 20 von oben in den Umkarton 50 eingeschoben werden kann und dicht in diesem läuft. Es muß an dieser Stelle nochmals darauf hingewiesen werden, daß die angegebene quaderförmige Gestalt des Umkartons 50 nur als Beispiel zu verstehen ist, weil selbstverständlich die Querschnittsform nicht quadratisch, sondern vielmehr auch rechteckig, sonst wie vieleckig, kreisförmig oder elliptisch sein kann, ohne daß dies den Rahmen der vorliegenden Erfindung verläßt.

Der Umkarton 50 weist vier gleiche Seitenteile 51 auf, die an ihrem oberen Ende in Deckelteile 52 auslaufen. Die Deckelteile 52 sind seitlich durch vierte Einschnitte 53 voneinander getrennt und können entlang Falzlinien 54 in Richtung der eingezeichneten Pfeile umgeklappt werden, um den Umkarton 50 an seiner Oberseite zu verschließen.

Mit 55 ist eine Unterseite des Umkartons 50 angedeutet, wobei beim Ausführungsbeispiel der Fig. 7 dort kein Boden vorgesehen ist.

Man erkennt in Fig. 7 ferner, daß im Abstand von der Unterkante der Seitenteile 51 an den Ecken 58 fünfte Einschnitte 56 vorgesehen sind, die die Ecken 58 überspannen und von den Ecken 58 weg nach oben geneigt verlaufen.

Auf diese Weise entstehen beim Eindrücken der von den fünften Einschnitten 56 umgebenen Abschnitte der Ecken 58 umgefalzte Eckenabschnitte 57.

Beim Zusammensetzen der Verpackungseinheit wird, wie bereits oben angedeutet, das Gebilde aus Bodenteil 20, Haltemanschette 30 und Blumenstrauß 40 von oben in den noch geöffneten Umkarton 50 aufgesetzt, der zu diesem Zweck auf einen ebenen Untergrund steht. Das Bodenteil 20 wird dabei bis nach unten durchgeschoben, so daß die Unterkanten der Wandabschnitte 11 mit den Unterkanten der Seitenteile 51 fluchten, wie dies in Fig. 8 dargestellt ist. Der Umkarton 50 wird auf diese Weise durch die Bodenabschnitte 13 nach unten verschlossen.

Es werden nun die Eckenabschnitte 57 umgefalzt, wobei die Neigung der fünften Einschnitte 56 so gewählt ist, daß eine Unterkante 59 der umgefalzten Eckenabschnitte 57 senkrecht zu den Ecken 58 verläuft. Auf diese Weise wird das Bodenteil 20 durch einen Anschlag am unteren Ende des Umkartons 50 fixiert.

Mittels eines Klebebandes 60 kann nun das Bodenteil 20 an der Unterseite mit dem Umkarton 50 verbunden werden, indem das Klebeband 60 sowohl über die Seitenteile 51 wie auch über die Bodenabschnitte 13 des Bodenteils 20 verläuft, wie man in der teilweise aufgebrochenen Darstellung der Fig. 8 erkennen kann.

Der Umkarton 50 wird nun durch Umfalten und Verkleben der Deckelteile 52 auch oben geschlossen und die Verpackungseinheit ist damit fertig und kann zum Versand gebracht werden.

In Fig. 8 ist auch nochmals zu erkennen, daß der Folienbeutel 43 bei der Verpackungseinheit nicht stört, weil er sich von selbst um den Kragen 32 herumlegt und dann zusammen mit diesem in der in Fig. 6 dargestellten Weise mittels Heftklammern befestigt werden kann.

## Patentansprüche

1. Verpackungseinheit für Zierpflanzen, insbesondere Blumensträuße (40), mit einer starren Haltemanschette (30), die eine zentrale Öffnung (34, 35) zum Durchstecken von Stielen (42) der Zierpflanzen und Mittel zum Fixieren derselben an der Haltemanschette (30) aufweist, mit einer die Zierpflanze umgebenden, starren Umhüllung (20, 50) von im wesentlichen prismatischer Gestalt, in der die Haltemanschette (30) an ihren Umfang fixierbar ist, dadurch gekennzeichnet, daß die Umhüllung aus einem äußeren Umkarton (50) und einem beim Verpacken der Zierpflanze darin verschiebbaren Bodenteil (20) besteht, daß Wandabschnitte (11) des Bodenteils (20) im verpackten Zustand in ihrer Unterseite mit der Unterseite des Umkartons (50) fluchten und an ihrer Oberseite mit dem Umfang der Haltemanschette (30) verbunden sind.

2. Verpackungseinheit nach Anspruch 1, dadurch gekennzeichnet, daß die Haltemanschette (30) im wesentlichen aus einer vorzugsweise kreisförmigen Scheibe (31) mit einem an deren Umfang rechtwinklig davon abstehenden, umlaufenden Kragen (32) besteht, daß das Bodenteil (30) als nach oben offener, vorzugsweise würfelförmiger Behälter ausgebildet ist, daß die Wandabschnitte (11) an ihrer Oberseite mit vertikalen ersten Einschnitten (18) versehen sind, und daß der Kragen (32) von oben in die ersten Einschnitte (18) einsteckbar ist.

3. Verpackungseinheit nach Anspruch 2, dadurch gekennzeichnet, daß die Wandabschnitte (11) unterhalb der ersten Einschnitte (18) mit einer Ausnehmung versehen sind.

4. Verpackungseinheit nach Anspruch 2 oder 3, dadurch gekennzeichnet, daß der Kragen (32) mit zwischen den ersten Einschnitten (18) liegenden Bereichen der Wandabschnitte (11) durch Heftklammern (46) verbunden ist.

5. Verpackungseinheit nach einem oder mehreren der Ansprüche 1 bis 4, dadurch gekennzeichnet, daß der Umkarton (50) an seinen Ecken (58) mit die Ecken (58) überspannenden zweiten Einschnitten (56) versehen ist.

6. Verpackungseinheit nach Anspruch 5, dadurch gekennzeichnet, daß die zweiten Einschnitte (56) von den Ecken (58) weg derart nach oben geneigt sind, daß beim Eindrücken des von den zweiten Einschnitten (56) umgebenen Bereichs der Ecken (58) ein nach innen umgefalzter Eckenabschnitt (57) entsteht, dessen Unterkante (59) waagerecht verläuft und einen Anschlag für das in den Unterkarton (50) eingesetzte Bodenteil (20) im verpackten Zustand bildet.

7. Verpackungseinheit nach einem oder mehreren der Ansprüche 1 bis 6, dadurch gekennzeichnet, daß das Bodenteil (20) einen geschlossenen Bodenabschnitt (13) aufweist, und daß der Bodenabschnitt (13) mit dem Umkarton (50) durch Klebestreifen (60) verbunden ist.

8. Verpackungseinheit nach einem oder mehreren der Ansprüche 1 bis 7, dadurch gekennzeichnet, daß ein Folienbeutel (43) um die Zierpflanze herum angeordnet ist.

9. Verpackungseinheit nach Anspruch 8, dadurch gekennzeichnet, daß der Folienbeutel (43) die Zierpflanze und die Haltemanschette (30) umhüllt.

10. Verpackungseinheit nach Anspruch 4 und 9, dadurch gekennzeichnet, daß der Folienbeutel (43) zusammen mit dem Kragen (32) und den Bereichen der Wandabschnitte (11) durch Heftklammern (46) verbunden ist.

## Claims

1. Packing unit for ornamental plants, in particular for bunches of flowers (40), having a rigid holding sleeve (30) which exhibits a central opening (34, 35) for stems (42) of the ornamental plants to be passed through and means for fixing the said stems to the holding sleeve (30), having a rigid wrapping (20, 50), surrounding the ornamental plant, of essentially prismatic shape, in which wrapping the holding sleeve (30) can be fixed to its periphery, characterised in that the wrapping comprises an outer surrounding cardboard box (50) and a base part (20) which is displaceable therein when the ornamental plant is being packed, in that wall sections (11) of the base part (20), in the packed state, lie flush on their bottom side with the underside of the surrounding cardboard box (50) and are connected on their top side to the periphery of the holding sleeve (30).

2. Packing unit according to Claim 1, characterised in that the holding sleeve (30) comprises essentially a preferably circular disc (31) having a circumferential collar (32) which protrudes at right-angles from the disc at its periphery, in that the base part (30) is configured as an upwardly open, preferably cube-shaped container, in that the wall sections (11) are provided on their top side with vertical, first indents (18) and in that the collar (32) can be inserted from above into the first indents (18).

3. Packing unit according to Claim 2, characterised in that the wall sections (11) are provided beneath the first indents (18) with a recess.

4. Packing unit according to Claim 2 or 3, characterised in that the collar (32) is connected by staples (46) to areas of the wall sections (11) situated between the first indents (18).

5. Packing unit according to one or more of Claims 1 to 4, characterised in that the surrounding cardboard box (50) is provided at its corners (58) with second indents (56) spanning the corners (58).

6. Packing unit according to Claim 5, characterised in that the second indents (56) are inclined upwards away from the corners (58) in such a way that, when the area of the corners (58) which is surrounded by the second indents (56) is pressed in, an inwardly doubled-over corner section (57) is produced, the bottom edge (59) of which runs horizontally and forms, in the packed state, a stop for the base part (20) inserted into the surrounding cardboard box (50).

7. Packing unit according to one or more of Claims 1 to 6, characterised in that the base part (20) exhibits a closed base section (13) and in that the base section (13) is connected to the surrounding cardboard box (50) by adhesive strips (60).

8. Packing unit according to one or more of Claims 1 to 7, characterised in that a film bag (43) is disposed around the ornamental plant.

9. Packing unit according to Claim 8, characterised in that the film bag (43) enwraps the ornamental plant and the holding sleeve (30).

10. Packing unit according to Claim 4 and 9, characterised in that the film bag (43) is joined together with the collar (32) and the areas of the wall sections (11) by staples (46).

## Revendications

1. Ensemble d'emballage pour plantes de décoration, en particulier bouquets (40), avec une manchette de maintien rigide (30), présentant une ouverture centrale (34,35) destinée à enficher des tiges (42) des plantes décoratives et présentant des moyens pour fixer celles-ci sur la manchette de maintien (30), avec une enveloppe rigide (20,50), entourant la plante décorative et ayant une forme sensiblement prismatique, enveloppe dans laquelle la manchette de maintien (30) est susceptible d'être fixée sur sa périphérie, caractérisé en ce que l'enveloppe est composée d'un carton de pourtour extérieur (50) et d'une partie de fond (20) venant s'y déplacer lors de l'emballage de la plante décorative, en ce que des sections de paroi (11) de la partie de fond (20) sont alignées, à l'état emballé, sur la face inférieure, par rapport à la face inférieure du carton de pourtour (50) et reliées par leur face supérieure à la périphérie de la manchette de maintien (30).

2. Ensemble d'emballage selon la revendication 1, caractérisé en ce que la manchette de maintien (30) est composée d'un disque (31) de préférence circulaire, comportant sur sa périphérie une collerette circulaire (32) faisant saillie à angle droit, en ce que la partie de fond (30) est réalisée sous forme de récipient ouvert en partie haute, de préférence en forme de cube, en ce que les sections de paroi (11) sont pourvues sur leur face supérieure de premières entailles (18) verticales et en ce que la collerette (32) est enfichable par le haut dans les premières entailles (18).

3. Ensemble d'emballage selon la revendication 2, caractérisé en ce que les sections de paroi (11) sont pourvues d'un évidement au-dessous des premières entailles (18).

4. Ensemble d'emballage selon la revendication 2 ou 3, caractérisé en ce que la collerette (32) est reliée à des zones, situées entre les premières entailles (18), sur les sections de paroi (11), au moyen d'agrafes (46).

5. Ensemble d'emballage selon l'une ou plusieurs des revendications 1 à 4, caractérisé en ce que le carton de pourtour (50) est pourvu à ses angles (58) de deuxièmes entailles (56) chevauchant les angles (58).

6. Ensemble d'emballage selon la revendication 5, caractérisé en ce que les deuxièmes entailles (56) sont inclinées vers le haut, en s'écartant des angles (58), de telle façon que, lorsqu'on enfonce la zone, entourée par les deuxièmes entailles (56), des angles (58), apparaît une section d'angle (57) repliée vers l'intérieur, dont la face inférieure (59) s'étend horizontalement et forme à l'état emballé une butée pour la partie de fond (20) insérée dans le carton de pourtour (50).

7. Ensemble d'emballage selon l'une ou plusieurs des revendications 1 à 6, caractérisé en ce que la partie de fond (20) présente une section de fond (13) fermée et en ce que la section de fond (13) est reliée au carton de pourtour (50) au moyen de bandes adhésives (60).

8. Ensemble d'emballage selon l'une plusieurs des revendications 1 à 7, caractérisé en ce qu'un sachet en feuille (43) est disposé tout autour de la plante décorative.

9. Ensemble d'emballage selon la revendication 8, caractérisé en ce que le sachet en feuille (43) enveloppe la plante décorative et la manchette de maintien (30).

10. Ensemble d'emballage selon les revendications 4 et 9, caractérisé en ce que le sachet en feuille (43) est relié conjointement à la collerette (32) et aux zones des sections de paroi (11), au moyen d'agrafes (46).
